# EUROPÄISCHE PATENTSCHRIFT

(11) **EP 1 322 472 B1**
(45) Veröffentlichungstag und Bekanntmachung des Hinweises auf die Patenterteilung: **01.12.2004**
(21) Anmeldenummer: 01983467.0
(22) Anmeldetag: 06.09.2001
(51) Int. Cl.: B41C 1/04, B41M 1/10, B41M 3/14, B41N 1/06

(54) **DATENTRÄGER MIT STICHTIEFDRUCKBILD UND VERFAHREN ZUR UMSETZUNG VON BILDMOTIVEN IN LINIENSTRUKTUREN SOWIE IN EINE STICHTIEFDRUCKPLATTE**
DATA CARRIER COMPRISING A GRAVURE PRINTED IMAGE AND METHODS FOR TRANSPOSING IMAGE MOTIFS INTO LINEAR STRUCTURES AND ONTO A GRAVURE PRINTING PLATE
SUPPORT DE DONNEES EN HELIOGRAVURE ET PROCEDES DE TRANSPOSITION DE MOTIFS D'IMAGES DANS DES STRUCTURES LINEAIRES AINSI QUE DANS UNE PLAQUE HELIO

(30) Priorität: 08.09.2000 DE 10044403
(43) Veröffentlichungstag der Anmeldung: 02.07.2003
(73) Patentinhaber: Giesecke & Devrient GmbH, 81677 München (DE)
(72) Erfinder: FRANZ, Peter, 85567 Bruck (DE); SCHMIDT, Rüdiger, 81673 München (DE); WINKLER, Stefan, 81245 München (DE)
(74) Vertreter: Klunker . Schmitt-Nilson . Hirsch
(86) Internationale Anmeldenummer: PCT/EP2001/010286
(87) Internationale Veröffentlichungsnummer: WO 2002/020268

(56) Entgegenhaltungen:
- EP-A- 0 906 193
- US-A- 4 557 596
- US-A- 5 675 420
- PATENT ABSTRACTS OF JAPAN vol. 015, no. 199 (M-1115), 22. Mai 1991 (1991-05-22) & JP 03 053972 A (OOKURASHIYOU INSATSU KYOKUCHO), 7. März 1991 (1991-03-07)
- PATENT ABSTRACTS OF JAPAN vol. 2000, no. 01, 31. Januar 2000 (2000-01-31) & JP 11 291610 A (PRINTING BUREAU MINISTRY OF FINANCE JAPAN), 26. Oktober 1999 (1999-10-26)
- PATENT ABSTRACTS OF JAPAN vol. 2000, no. 01, 31. Januar 2000 (2000-01-31) & JP 11 291609 A (PRINTING BUREAU MINISTRY OF FINANCE JAPAN), 26. Oktober 1999 (1999-10-26)

## Beschreibung

Die Erfindung betrifft einem im Stichtiefdruckverfahren bedruckten Datenträger sowie ein Verfahren, mit dem beliebige Bildmotive in eine Stichtiefdruckplatte übertragen werden können.

Beim Tiefdruckverfahren werden die farbübertragenden Bereiche der Druckplatte mit Vertiefungen versehen. Die Vertiefungen werden mit Druckfarbe gefüllt, die überschüssige Farbe mittels eines Wischzylinders oder Rakels von der Plattenoberfläche entfernt, so dass nur die Vertiefungen mit Druckfarbe gefüllt sind, und die eingefärbte Druckplatte gegen ein Substrat gepresst, das üblicherweise aus Papier besteht. Beim Trennen von Substrat und Druckplatte wird die Druckfarbe aus den Vertiefungen in der Druckplattenoberfläche auf das Substrat übertragen. Man unterscheidet zwischen dem Rastertiefdruck und dem Stichtiefdruck.

Beim konventionellen Rastertiefdruck wird eine Abbildung durch kleine, dicht beieinander liegende, aber voneinander getrennte Näpfchen in der Druckplatte erzeugt, die mit einer verhältnismäßig dünnflüssigen Druckfarbe gefüllt werden. Nach dem Übertrag auf das zu bedruckende Substrat verläuft die Druckfarbe und die scharfe Abgrenzung zwischen den einzelnen Bildpunkten verwischt. Unterschiedliche Farbtöne oder Grauwerte werden im Rastertiefdruck entweder durch eine variierende Dichte der Näpfchen oder durch eine unterschiedliche Näpfchentiefe und -größe über die beim Druckvorgang übertragene Farbmenge erzeugt.

Beim Stichtiefdruck sind die farbübertragenden Vertiefungen der Druckplatte dagegen nicht punktförmig wie beim Rastertiefdruck, sondern üblicherweise linienförmig. Der Stichtiefdruck wird deshalb auch als Linientiefdruck bezeichnet. Der Anpressdruck zwischen Druckplatte bzw. Druckzylinder und Substrat ist sehr hoch, wodurch das Substratmaterial beim Druckvorgang auch bleibend geprägt wird. Die übertragene Druckfarbe ist von pastöser Konsistenz und bleibt nach dem Übertrag auf das Substrat stehen und kann daher bei ausreichender Farbschichtdicke nach dem Trocknen nicht nur sichtbare, sondern auch mit dem Tastsinn erfassbare Strukturen bilden.

Im traditionellen Verfahren zur Herstellung von Stichtiefdruckplatten wird ein darzustellendes Bildmotiv durch Linienstrukturen aufgelöst und diese Linien manuell in eine Metallplatte geschnitten. Die "gestochene" Metallplatte könnte direkt als Druckplatte verwendet werden, wird üblicherweise aber zunächst mit gängigen Abform- und Galvanotechniken vervielfältigt. Die manuelle Anfertigung des Druckplattenoriginals stellt für eine ansprechende und detailgetreue Wiedergabe des Motivs sehr hohe Anforderungen an die künstlerischen und handwerklichen Fähigkeiten, sie bietet kaum Änderungs- und Korrekturmöglichkeiten und sie ist zeitaufwändig und teuer. Deshalb wird häufig zunächst eine sogenannte "Stichzeichnung" erstellt, bei der die Umsetzung des darzustellenden Motivs in Linienstrukturen im ersten Schritt zeichnerisch erfolgt. Die Änderungs- und Korrekturmöglichkeiten beim Erstellen der Zeichnung sind gegenüber dem direkten Stechen in eine Metallplatte etwas erweitert, insgesamt jedoch immer noch sehr beschränkt. Die handwerklichen und künstlerischen Anforderungen an den Zeichner sind nach wie vor sehr hoch.

Mittels fotografischer Verfahren kann die Stichzeichnung auf eine transparente Folie übertragen werden, durch die eine Fotolackschicht belichtet wird, die sich auf der Druckplatte befindet. In den den Linien der Zeichnung entsprechenden Bereichen wird die Druckplattenoberfläche freigelegt und dann durch Ätzung die farbaufnehmenden Vertiefungen erzeugt. Die erzeugte Tiefe hängt neben der Ätzdauer auch von der Linienbreite ab, da feine Linien bei gleicher Ätzdauer zu einer geringeren Ätztiefe führen als breite Linien. Auf einer Druckplatte sich stark unterscheidende und von der Linienbreite weitgehend unabhängige Ätztiefen zu erzeugen, ist bei diesem Verfahren nur sehr begrenzt durch mehrfach wiederholtes Ätzen möglich. Dabei werden zwischen den einzelnen Ätzvorgängen bereichsweise zusätzliche Abdeckschichten auf die Druckplatte aufgebracht oder entfernt. Die zusätzlichen Arbeitsschritte machen diese Vorgehensweise jedoch sehr aufwändig. Außerdem ist die Feinheit der herstellbaren Strukturen beschränkt und das Ergebnis der Ätzung nicht exakt reproduzierbar.

In der WO 97/48555 wird ein Verfahren vorgestellt, mit dem eine aus Linien bestehende Zeichnung durch Gravur in die Oberfläche einer Druckplatte übertragen wird. Für jeden Strich der Zeichnung wird eine entlang der Randkontur des Striches verlaufende Bahn für das Gravierwerkzeug berechnet. Bei dieser Vorgehensweise entfallen zwar die sich aus der Druckplattenätzung ergebenden Beschränkungen, die aufwändige und unflexible Anfertigung einer Stichzeichnung, die kaum Möglichkeiten zur nachträglichen Änderung bietet, bleibt jedoch auch für dieses Verfahren eine weiterhin notwendige Voraussetzung.

In der WO 83/00570 wird ein Verfahren erläutert, mit dem ein Halbtonbild durch frei gewählte Rasterelemente dargestellt werden kann. Dabei wird der gesamte Bildbereich mit regelmäßig angeordneten Rasterelementen überzogen und der Tonwert eines Bildbereichs dadurch wiedergegeben, dass das diesem Bildbereich entsprechende Rasterelement mit einer Strichstärke dargestellt wird, die zuvor dem betreffenden Tonwert zugeordnet wurde. Solche gleichmäßig im gesamten Bildbereich angeordneten Rasterstrukturen erzeugen jedoch insbesondere bei Portraitdarstellungen einen synthetischen, unlebendigen Ausdruck. Außerdem gibt es üblicherweise immer Bildbereiche, in denen die Geometrie eines einzelnen Rasterelements gut erkennbar und für potentielle Nachahmer zugänglich ist. Da die Struktur des Rasters im gesamten Bildbereich gleich bleibt, sind Reproduktionen und Fälschungen in dieser Art und Weise gerasterter Abbildungen relativ einfach möglich.

Die Aufgabe der vorliegenden Erfindung besteht darin, einen Datenträger vorzuschlagen, dessen im Stichtiefdruckverfahren erzeugtes Druckbild komplexer gestaltet und dadurch fälschungssicherer ist. Ferner soll ein Verfahren vorgeschlagen werden, mit dem beliebige Bildmotive in eine Stichtiefdruckplatte übertragen werden können, und das nicht die Beschränkungen des Standes der Technik aufweist. Insbesondere soll das Verfahren eine schnellere und flexiblere Umsetzung eines Bildmotivs ermöglichen sowie Änderungen und Korrekturen der grafischen Umsetzung des Bildmotivs erleichtern und eine komplexere Gestaltung des Druckbildes ermöglichen.

Die Aufgabe wird gelöst durch einen Datenträger bzw. ein Verfahren mit den Merkmalen der unabhängigen Ansprüche. Vorteilhafte Weiterbildungen der Erfindung sind Gegenstand der Unteransprüche.

Ein Datenträger gemäß der vorliegenden Erfindung weist ein im Stichtiefdruckverfahren gedrucktes Halbtonbild auf, das in Stichmanier wiedergegeben wird. Das heißt, die Konturen, Kontraste und Tonwerte des darzustellenden Bildmotivs werden durch unregelmäßige Linienstrukturen wiedergegeben, deren Abstand, Linienbreite, Geometrie und Typus im Druckbild gezielt variiert wird, um unterschiedliche visuelle Eindrücke zu erzielen. Das Druckbild weist sich wiederholende gedruckte Strukturelemente, beispielsweise Linien oder sich kreuzende Linien auf, denen zumindest teilweise eine Feinstruktur überlagert ist. Durch die in die Strukturelemente integrierten Feinstrukturen wird die Komplexität des Druckbilds enorm erhöht, und dadurch seine Nachahm- und Fälschbarkeit deutlich verringert. Zudem kann durch die Feinstruktur der durch die Strukturelemente erzielte visuelle Eindruck zusätzlich verändert werden. Die einem in Stichtechnik erzeugten Bildmotiv eigene Ausdruckskraft und Lebendigkeit, die durch die individuelle Gestaltung und Anordnung der Linienstrukturen erzeugt wird, bleibt dabei jedoch erhalten.

Die Feinstrukturen können durch Aussparungen, d.h. unbedruckte Bereiche gebildet werden, die in den gedruckten Strukturelementen vorliegen, die durchgehend und kontinuierlich oder in regelmäßigen oder unregelmäßigen Abständen unterbrochen sein können. Es ist ebenfalls möglich, die gedruckten Strukturelemente durch die Überlagerung mit einer Feinstruktur aufzulösen, d.h. der ursprünglich mit Farbe belegte Bereich der Strukturelemente wird durch einzelne gedruckte, in Positivdarstellung wiedergegebene Zeichen oder Symbole ersetzt. Gleich bleibt lediglich die Umrisskontur der Strukturelemente. Die Feinstrukturen können einen beliebig gestalteten Text, alphanumerische Zeichen, Logos, Symbole, geometrische Figuren oder dergleichen bilden.

Bei entsprechender Gestaltung der Feinstrukturen können diese als visuell sichtbare oder im Druckbild verborgene, nur mittels technischer Hilfsmittel lesbare Zusatzinformationen oder Echtheitsmerkmale herangezogen werden. Eine Ausformung der Feinstrukturen als Antikopierstrukturen ist ebenfalls möglich.

Werden die Feinstrukturen in Negativdarstellung, d.h. als unbedruckte Aussparungen in bedrucktem Umfeld wiedergegeben, können insbesondere Linien oder der Kreuzungsbereiche sich kreuzender Linien vorteilhaft gestaltet werden. So ist es möglich, in einer gedruckten Linie eine unbedruckte Linie auszusparen, wobei die unbedruckte Linie auch als Doppel- oder Mehrfachlinie ausgeführt werden kann. Die unbedruckte Linie verläuft vorzugsweise exakt parallel zur geometrischen Mittellinie der gedruckten Linie. Die Aussparungen können auch als Zeichen, Muster, Symbole ausgestaltet werden, die beispielsweise einen lesbaren Text oder ein den Hersteller kennzeichnendes Logo darstellen. Solche Texte oder Symbole können je nach Größe ohne oder mit Hilfsmitteln, beispielsweise einer Lupe, einfach überpüft werden.

Wird das Strukturelement von sich kreuzende Linien gebildet, so kann insbesondere der gesamte Kreuzungsbereich oder ein parallel zum Kreuzungsbereich verlaufender Bereich einer Linie ausgespart werden. Es ist ebenfalls möglich, im Kreuzungsbereich ein beliebig gestaltetes Zeichen oder Symbol auszusparen und dadurch in Negativdarstellung wiederzugeben.

Wird die Feinstruktur dagegen in Positivdarstellung wiedergegeben, wird ein Strukturelement, beispielsweise eine Linie durch beliebige einzelne positiv gedruckte Zeichen oder Symbole aufgelöst. Die Zeichen oder Symbole können miteinander verbunden oder voneinander beabstandet sein und werden bevorzugt entlang der geometrischen Mittellinie der aufzulösenden Linie angeordnet. Die Zeichen oder Symbole können in gleich bleibender oder variierender Größe eingebracht werden. Variiert die aufzulösende Linie in ihrer Linienbreite, besteht eine bevorzugte Ausführungsform darin, die Linie randlos durch in ihrer Größe und/oder Strichstärke entsprechend der Linienbreite variierende Zeichen oder Symbole wiederzugeben.

Für die drucktechnisch sichere Wiedergabe von Feinstrukturen werden für die Positivdarstellung Strichstärken bevorzugt, die größer oder gleich 25 µm sind, während für die Negativdarstellung Aussparungen bevorzugt werden, die eine lichte Weite von 35 µm oder mehr aufweisen. Positiv- und Negativdarstellungen können auch beliebig kombiniert werden. So können beide Darstellungen nicht nur innerhalb eines Druckbildes an verschiedenen Stellen verwendet werden, sondern auch innerhalb eines Strukturelements in beliebiger Anordnung und Reihenfolge kombiniert werden. Unabhängig davon, ob für die Feinstruktur eine Positiv- oder eine Negativdarstellung gewählt wird, können Zeichen und/ oder Symbole innerhalb eines Strukturelements beliebig kombiniert werden, und benachbarte Strukturelemente mit den gleichen, sich regelmäßig abwechselnden oder gänzlich unterschiedlichen Feinstrukturen ausgestaltet werden. Zur Überlagerung mit einer Feinstruktur werden bevorzugt solche Linienstrukturen herangezogen, die im Druckbild eine Linienbreite von mindestens 200 µm aufweisen.

Für die Herstellung des erfindungsgemäßen Halbtonbildes wird nach dem erfindungsgemäßen Verfahren ein Bildmotiv als digitaler Datensatz zur Verfügung gestellt, wobei die Bilddaten als Pixeldaten vorliegen. Das Bildmotiv wird anhand der Pixeldaten visuell dargestellt und kann so als Vorlage für die nachfolgende grafische Umsetzung des Bildmotivs in der Art und Weise einer Stichzeichnung dienen. Dabei werden anhand von Vorgaben eines Bedieners in einer elektronischen Datenverarbeitungsanlage individuelle Linienstrukturen erzeugt, die die Konturen und Halbtöne des Bildmotivs wiedergeben. Für Bildbereiche, die einen unterschiedlichen visuellen Eindruck erzielen sollen, werden unterschiedliche Linienstrukturen erzeugt. Die die Linienstrukturen wiedergebenden digitalen Bilddaten werden in einem vektorbasierten Datenformat gespeichert. Falls gewünscht, werden die einzelnen Linien der Linienstrukturen bzw. die entsprechenden Bilddaten in der elektronischen Datenverarbeitungsanlage bearbeitet. Dadurch kann eine detailgetreuere Darstellung oder eine nuancierte Veränderung des visuellen Eindrucks eines Bildes oder Bildbereiches erzielt werden. Die gegebenenfalls bearbeiteten digitalen Bilddaten werden unter Beibehaltung des vektorbasierenden Datenformats gespeichert. Anhand dieser digitalen Bilddaten wird dann eine Präzisionsgraviervorrichtung gesteuert und zwar in der Weise, dass in der Oberfläche einer Stichtiefdruckplatte den Linienstrukturen entsprechende Vertiefungen erzeugt werden.

Ein besonderer Vorteil dieser Vorgehensweise bei der Herstellung von Stichtiefdruckplatten besteht darin, dass auf den Zwischenschritt des Anfertigens einer physikalisch vorhandenen Stichzeichnung durch Ausgabe der digitalen Bilddaten an einem Drucker oder Filmbelichter verzichtet werden kann. Konventionelle Gravur- oder Ätzverfahren sind dagegen auf dieses Zwischenergebnis angewiesen. Da jeder zusätzliche Zwischenschritt nicht nur Zeit und Aufwand erfordert, sondern auch eine mögliche Fehlerquelle darstellt, ist das erfindungsgemäße Verfahren nicht nur schneller und wirtschaftlicher, sondern auch sicherer. Weil die Ausgabe einer Stichzeichnung und deren Weiterverwendung bei der Gravur oder Ätzung zwangsläufig mit Toleranzen behaftet ist, erlaubt das erfindungsgemäße Verfahren aufgrund der direkten Weiterverarbeitung der digitalen Bilddaten auch eine detailgetreuere und maßhaltigere Umsetzung des Bildmotivs in die Stichtiefdruckplatte. Außerdem ist es ohne großen Aufwand möglich, einen Ausschnitt des digital gespeicherten Bildmotivs zu ersetzen und durch veränderte Linienstrukturen, wie die erfindungsgemäße Feinstruktur, wiederzugeben. Das Bildmotiv kann mittels der elektronischen Datenverarbeitungsanlage beliebig skaliert, gedreht und gespiegelt werden, ohne dass an einer in gegenständlicher Form vorliegenden Zeichnung, die immer eine feste Größe besitzt etwas verändert werden muss. Es entfällt auch die Notwendigkeit, von jeder Änderungsvariante des bearbeiteten Bildmotivs einen neuen Ausdruck anzufertigen oder einen Film zu belichten.

Im Zusammenhang mit der vorliegenden Erfindung, bei der ein Bildmotiv durch unregelmäßige Linienstrukturen wiedergegeben wird, werden darunter nicht nur durchgehende und unterbrochene Linien verstanden, sondern auch strichlierte, strichpunktierte und gepunktete Linien. Auch andere geometrische Symbole, die in regelmäßigen Abständen entlang einer mathematischen Linie angeordnet sind, können im Sinne der Erfindung eine Linienstruktur bilden.

Die Gravur kann im Sinne der Erfindung mittels spanabhebender Verfahren wie Fräsen, Schaben oder Hobeln erfolgen, als auch mittels berührungsloser Materialabtragungsverfahren, wie der Lasergravur. Präzisionsfräsverfahren werden bevorzugt eingesetzt. Die gravierte Platte kann unmittelbar als Druckplatte verwendet werden oder als Original für gängige Abform- und Vervielfältigungsprozesse dienen, mit denen die beim Stichtiefdruck eingesetzten Druckplatten erst erzeugt werden.

Liegen die Bilddaten zur Durchführung des erfindungsgemäßen Verfahrens nicht bereits als digitale Bilddatei vor, muss ein Bildmotiv zunächst elektronisch erfasst und digitalisiert werden. Dazu wird vom darzustellenden Motiv zunächst ein Abbild angefertigt, das in einzelne Bildpunkte zerlegt wird, die man üblicherweise als "Pixel" bezeichnet. Neben den Koordinaten wird zu jedem Bildpunkt auch ein Grau- oder Farbwert erfasst. Die Auswahl des abzubildenden Motivs unterliegt keinerlei Beschränkungen. Als Vorlage können reale Gegenstände, wie beispielsweise Skulpturen, Gebäude oder Landschaften dienen, als auch Halbtonabbildungen, wie Fotografien oder Gemälde. Zum Digitalisieren bereits als Abbildung vorliegender Motive kann vorzugsweise ein Scanner eingesetzt werden, der natürlich eine angemessene Auflösung aufweisen muss. Zur Digitalisierung des Abbilds eines realen Gegenstandes wird vorzugsweise eine Videokamera oder Digitalkamera eingesetzt. Um die Abfolge der nachfolgenden Verfahrensschritte zeitlich voneinander unabhängig gestalten zu können, werden die als "Pixeldaten" bezeichneten digitalen Bilddaten gespeichert.

Anhand der Pixeldaten erfolgt, vorzugsweise an einem Monitor, die visuelle Darstellung der digitalen Bilddaten. Falls gewünscht oder erforderlich, werden die Pixeldaten elektronisch retuschiert, worunter deren Bearbeitung an einer elektronischen Datenverarbeitungsanlage verstanden wird. Bei der Retusche können störende Details entfernt, Konturen verstärkt oder abgeschwächt oder die Kontraste der Abbildung, gegebenenfalls auch nur für einzelne Bildbereiche, verändert werden.

Analog der Vorgehensweise bei der manuellen Anfertigung einer Stichzeichnung werden in einer elektronischen Datenverarbeitungsanlage durch Vorgaben eines Bedieners unregelmäßige Linienstrukturen generiert, die die Konturen und Halbtöne des darzustellenden Bildmotivs wiedergeben. In vorteilhafter Weise dient dabei die anhand der Pixeldaten vorgenommene visuelle Darstellung des Bildmotivs als Vorlage. Die Umsetzung des Bildmotivs in Linienstrukturen wird besonders erleichtert, wenn das digitalisierte und durch die Pixeldaten wiedergegebene Bildmotiv an einem Monitor im Hintergrund eingeblendet wird, während der Bediener im Vordergrund die gewünschten Linienstrukturen erzeugt. Der Verlauf der erzeugten Linien kann vom Bediener manuell vorgegeben werden, wobei die in einer Ebene liegenden Koordinaten des Linienverlaufs von einem Eingabemedium erfasst und an die Datenverarbeitungsanlage übermittelt werden. Hierfür eignen sich insbesondere ein Zeichentableau oder eine Computermaus, auch ein so genannter Trackball oder ein Joystick kommen als Eingabemedium infrage.

Die digitalen Bilddaten, die die Linienstrukturen wiedergeben, werden in einem vektorbasierten Datenformat gespeichert. Insbesondere bei sehr hoch auflösenden Grafiken wird für ein auf Vektordarstellung basierendem Datenformat weniger Speicherplatz benötigt als für ein pixelbasierendes Datenformat entsprechender Auflösung. Durch die geringere Datenmenge können nachfolgende Bearbeitungsschritte schneller durchgeführt werden.

Für die Erzeugung und Bearbeitung von Linienstrukturen, die ein gegebenes Bildmotiv in ansprechender und detailgetreuer Weise wiedergeben sollen, ist es vorteilhaft, die Linienstrukturen während jeder Veränderung unmittelbar visuell darzustellen. Dadurch kann der Bediener, beispielsweise auf einem Monitor, in jeder Phase eine von ihm initiierte Veränderung der Abbildung instantan wahrnehmen und ihren Einfluss auf das optische Erscheinungsbild der Abbildung überprüfen. Bei der Bearbeitung der die Linienstrukturen wiedergebenden digitalen Bilddaten können Strukturelemente, wie Linien oder Kreuzungspunkte, gezielt verändert werden. Die derart bearbeiteten digitalen Bilddaten werden schließlich gespeichert und zu einem beliebigen späteren Zeitpunkt unmittelbar zur Steuerung einer Präzisionsgraviervorrichtung verwendet. Auch bei der Speicherung der bearbeiteten Bilddaten wird das auf einer Vektordarstellung basierende Datenformat beibehalten.

Die Steuerung der Graviervorrichtung erfolgt in der Weise, dass entsprechend dem Verlauf und der Geometrie der durch die digitalen Bilddaten repräsentierten Linienstrukturen in der Oberfläche einer Stichtiefdruckplatte Vertiefungen erzeugt werden, die zur Aufnahme von Druckfarbe bestimmt sind.

Mit dem erfindungsgemäßen Verfahren ist es grundsätzlich möglich, für die Gravurtiefe in der Druckplatte einen von der Linienbreite unabhängigen Wert vorzugeben. Dieser Wert kann grundsätzlich für alle oder einen Teil der zu gravierenden Linien konstant sein, er kann aber auch programmgesteuert durch eine vorgegebene mathematische Beziehung in Abhängigkeit von der jeweiligen Linienbreite berechnet werden. Es ist auch möglich, dass der Bediener lediglich für eine einzelne Linie, einen Teilbereich einer Linie oder eine Gruppe von Linien eine beliebige Gravurtiefe vorgibt, solange diese im Rahmen der technologischen Möglichkeiten liegt. Insbesondere bei Linien geringer Linienbreite unterliegt die umsetzbare Gravurtiefe natürlich fertigungstechnischen Beschränkungen.

Die erfindungsgemäßen Verfahren erlauben eine einfache Bearbeitung zu druckender Motive, insbesondere eine Bearbeitung der erfindungsgemäßen Strukturelemente. Insbesondere kann die Linienstärke und die Geometrie der Linienenden einzelner Linien gezielt geändert werden. Die Linienenden können beispielsweise eine rechteckige, halbkreisförmige oder spitz zulaufende Geometrie erhalten. Ferner ist es möglich, die Linien zu strecken, zu stauchen, zu verzerren oder ihre Basisgeometrie zu verändern. Dabei erhalten die gegenüber liegenden Begrenzungskanten einer Linie beispielsweise keinen parallelen Verlauf, sondern eine entgegengesetzte Krümmung, so dass die Linie oder ein Liniensegment eine linsen- oder lanzenförmige Basisgeometrie erhält. Alle Bearbeitungsschritte können sowohl an einer einzelnen Linie oder gleichzeitig an einer ganzen Gruppe von Linien, durch die ein kompletter Bildbereich wiedergegeben wird, vorgenommen werden. Ferner ist es mit Hilfe des erfindungsgemäßen Verfahrens möglich, die zu einer gedruckten Linie führende Gravur nicht vollflächig vorzunehmen, sondern einen Bereich entlang der geometrischen Mittellinie nicht zu gravieren. Wird die Gravur nur entlang der beiden Ränder einer Linie vorgenommen, entsteht innerhalb der vorgegebenen Linienbreite eine Doppellinie. Weitere neue Gestaltungsmöglichkeiten ergeben sich für Strukturelemente, die aus sich kreuzenden Linien bestehen. Beispielsweise können die digitalen Bilddaten für die Gravur so aufbereitet werden, dass Kreuzungspunkte nicht graviert werden. Mit entsprechenden Druckplatten bedruckte Datenträger weisen im Kreuzungsbereich der Linien dann keine Druckfarbe auf. Eine weitere Variante besteht darin, dass von zwei sich kreuzenden Linien lediglich eine durchgehend graviert wird, während die zweite im Kreuzungsbereich nicht fortgeführt, d.h. unterbrochen wird und die beiden Teile der unterbrochenen Linie die kreuzende, durchgehende Linie nicht berühren. Eine weitere Variante besteht darin, eine Linie nicht nur in eine Doppellinie aufzuspalten, sondern zumindest abschnittsweise gefiedert wiederzugeben.

Die für die Stichtiefdruckplattenherstellung sowie den eigentlichen Druckvorgang erforderlichen Apparaturen stehen ebenso wie das erforderliche Know-how nur sehr begrenzt zur Verfügung und erfordern einen erheblichen materiellen und finanziellen Aufwand. Da der erforderliche Aufwand eine erhebliche Barriere für potentielle Nachahmer und Fälscher darstellt, wird das Stichtiefdruckverfahren vorzugsweise für den Wert- und Sicherheitsdruck, beispielsweise zur Herstellung von Banknoten, Aktien, Pässen, Ausweisen, hochwertigen Eintrittskarten und ähnlichen Dokumenten verwendet. Das erfindungsgemäße Verfahren zur Gestaltung von Stichtiefdruckplatten ermöglicht die Umsetzung der vorstehend beschriebenen Strukturelemente in solcher Präzision und Feinheit, dass sie im Druckbild damit hergestellter Datenträger als visuell sichtbare oder auch erst unter Zuhilfenahme einer Lupe überprüfbare Sicherheitsmerkmale verwendet werden können.

Das anhand der Herstellung von Stichtiefdruckplatten erläuterte Verfahren zur Erzeugung eines Bildmotivs, das durch unregelmäßige Linienstrukturen wiedergegeben wird, ist grundsätzlich auch geeignet, um damit Vorlagen oder Druckformen für andere Druckverfahren anzufertigen. Da Umsetzungen eines Bildmotivs in eine in Stichmanier gehaltene Darstellungsweise bislang nicht in der erläuterten Art und Weise erfolgten, und deren Linienstrukturen nun erstmals mit zusätzlichen Feinstrukturen überlagert werden, kann das erfindungsgemäße Verfahren in vorteilhafter Weise auch eingesetzt werden, um die damit erzeugten digitalen Bilddaten beispielsweise in einem Digitaldrucker, Filmbelichter, Plattenbelichter oder anderen digitalen Druckverfahren weiterzuverarbeiten. Die voranstehend erläuterten Möglichkeiten und Vorteile, wie Lebendigkeit, Individualität und Komplexität der Darstellungsweise lassen sich durch das erfindungsgemäße Verfahren auch für weitere Druckverfahren, wie z.B. den Offsetdruck nutzen.

Weitere Vorteile ergeben sich aus der nachfolgenden Beschreibung von Ausführungsbeispielen.

Es zeigen:
- Fig. 1: die Darstellung eines Portraits in Stichmanier,
- Fig. 2: Ausschnitt einer konventionellen Stichdarstellung ohne Feinstrukturen,
- Fig. 3 bis 8: Ausschnitt einer Stichdarstellung mit unterschiedlichen Varianten von Feinstrukturen,
- Fig. 9: Varianten sich kreuzender Linien mit unterschiedlichen Feinstrukturen.

In Fig. 1 ist das Portrait einer Person in Stichmanier wiedergegeben. D.h, alle Konturen und Bildelemente werden, wie bei der Stichdarstellung üblich, mit Hilfe von variierenden Linienstrukturen wiedergegeben. Diese können aus durchgehenden oder unterbrochenen Linien bestehen, wie beispielsweise im Bildbereich des Mantels und Bartes, oder auch aus strichlierten oder gepunkteten Linien, wie im Bereich des Ohrs, der Wange und der Stirn gut zu erkennen ist. Gemäß den aus dem Stand der Technik bekannten Verfahren werden solche Abbildungen manuell direkt in eine Metallplatte geschnitten oder von Hand auf Papier gezeichnet. Bei der Umsetzung eines Bildmotivs in eine Stichzeichnung werden unterschiedliche Schattierungen und Farboder Grauwerte dadurch wiedergegeben, dass für die unterschiedlich getönten Bildbereiche unterschiedliche Typen von Linienstrukturen verwendet werden und/oder die Linienbreite und der Linienabstand variiert werden. So werden helle Partien, wie der Bereich der Stirn, der Wangen und des Ohrs im vorliegenden Portrait bevorzugt durch feine, verhältnismäßig weit voneinander beabstandete Linien wiedergegeben, die zusätzlich strichliert oder strichpunktiert oder gepunktet sind. Dunkle Bildbereiche, wie beispielsweise der Hut oder der Mantel im vorliegenden Portrait werden bevorzugt durch breite, eng beieinander liegende Linien dargestellt. Zur Erzeugung dunkler Bereiche oder um einen veränderten optischen Eindruck zu erzielen, wie im Bereich des Mantels oder der Nasenflanke, kann auch einer ersten Gruppe von weit gehend parallel verlaufenden Linien, die als "Hauptlage" bezeichnet wird, eine sogenannte "Nebenlage" überlagert werden, die aus einer zweiten Gruppe von ebenfalls weit gehend parallel verlaufenden Linien besteht.

Bei der Umsetzung eines solchen Bildmotivs in eine Stichtiefdruckplatte nach dem erfindungsgemäßen Verfahren kann als Vorlage für die Stichdarstellung des Portraits beispielsweise ein Gemälde gedient haben, das mit Hilfe einer Digitalkamera digitalisiert wurde. Die in einem pixelbasierten Datenformat gespeicherten Bilddaten wurden anschließend elektronisch retuschiert, wobei die Kontraste einzelner Bildbereiche verändert wurden. Häufig ist es von Vorteil, die Übergänge ausgeprägter Konturen (beispielsweise von Falten in der Bekleidung oder der Umrisslinie der Nase) hervorzuheben oder abzuschwächen. Es hat sich gezeigt, dass nachfolgende Arbeitsschritte erleichtert werden, wenn die retuschierten Pixeldaten für den Bediener sichtbar, an einem Monitor dargestellt werden. Die Darstellung des auf den Pixeldaten basierenden Abbilds erfolgt im Hintergrund, während im Vordergrund durch Vorgaben des Bedieners die Linienstrukturen erzeugt werden, die die einzelnen Elemente und Details des Portraits wiedergeben. Der Verlauf einer Linie wird vom Bediener beispielsweise an einem Zeichentableau vorgegeben, welches die Koordinaten des Verlaufs erfasst und an eine Datenverarbeitungsanlage übermittelt. Sind die Linienbasisgeometrie und die Linienbreite bereits bestimmt, kann die Linie in der gewünschten Gestaltung am Monitor instantan angezeigt werden und dient dem Bediener zur unmittelbaren Kontrolle seines Tuns. Der Vorgang des Linienerzeugens anhand der Vorgaben des Bedieners in Verbindung mit der gleichzeitigen Darstellung der generierten Linie am Monitor entspricht somit weit gehend einem freien manuellen Zeichnen, hat jedoch den Vorteil, dass jede elektronisch generierte Linienstruktur nachträglich beliebig bearbeitet werden kann. So ist es z.B. ohne Probleme möglich, eine bereits generierte Linie nachträglich zu verlängern oder zu verkürzen, die Linienbreite der gesamten Linie oder einzelner Bereiche zu ändern, eine Linie zu verzerren oder die Geometrie der Linienenden zu verändern. So enden in Fig. 1 beispielsweise die meisten der die rechte Seite des Mantels wiedergebenden Linien in einem rechteckigen Profil, während die meisten der den Bart und das Haupthaar wiedergebenden Linien spitz auslaufende Enden besitzen. Halbkreisförmige Linienenden sind ebenso denkbar wie andere asymmetrische oder benutzergenerierte Geometrien. Die Änderungen und Bearbeitungen können sowohl an einer einzelnen Linie oder gleichzeitig an ganzen Liniengruppen vorgenommen werden, die gemeinsam einen Bildbereich darstellen.

Bei der Bearbeitung der die Linienstrukturen wiedergebenden digitalen Bilddaten ist es möglich, einzelnen Linien oder Liniengruppen eine bestimmte Gravurtiefe zuzuordnen. Beispielsweise kann eine Hauptlage tiefer oder flacher graviert werden als die zugehörige Nebenlage. Ferner ist es möglich, einzelne auch sehr dicht beieinander liegende Linien gleicher oder unterschiedlicher Linienbreite in einer stark voneinander abweichenden Gravurtiefe umzusetzen. Die eine von zwei sehr dicht beieinander liegenden Linien gleicher Breite könnte beispielsweise in der Stichtiefdruckplatte mit einer Tiefe von 10 µm graviert werden, während die zweite mit einer Gravurtiefe von 150 µm erzeugt wird. Mit der konventionellen Ätztechnik sind solche Merkmale nicht realisierbar.

Die Fig. 2 bis 8 zeigen einen Ausschnitt einer Stichdarstellung eines Portraits. Während im oberen linken Bildteil Teile einer Gesichtskontur erkennbar sind, wird im mittleren und unteren rechten Bildteil ein Ausschnitt des Kragens der Bekleidung und der Schulter 1 wiedergegeben. In den Bildausschnitten ist deutlich erkennbar, dass unterschiedliche Bereiche des Bildmotivs durch unterschiedliche, d.h. variierende und damit insgesamt unregelmäßige Linienstrukturen dargestellt werden.

Fig. 2 zeigt einen Portraitausschnitt in einer Darstellungsweise gemäß dem Stand der Technik mit durchgehenden und unterbrochenen, sowie sich teilweise kreuzenden Linienstrukturen. Die einzelnen Linien weisen keine zusätzlichen Sub- oder Feinstrukturen auf.

In Fig. 3 wurde den Linienstrukturen, die den rechten Schulterbereich 1 wiedergeben, eine Feinstruktur überlagert. Im vorliegenden Beispiel liegt die Feinstruktur als Aussparung im bedruckten, durch die waagerechten Linien gebildeten Umfeld vor. Die Aussparungen bilden in Negativdarstellung wiedergegebene Linien, die exakt auf der Mittellinie der das bedruckte Umfeld bildenden gedruckten Linien liegen. Die feinen Linien der diagonal verlaufenden Nebenlage sind durchgehend ausgeführt, so dass die Aussparungen, d.h. die Negativlinien an den Kreuzungen der Linien der Hauptund Nebenlage unterbrochen werden.

In dem in Fig. 4 dargestellten Ausführungsbeispiel sind die feinen Linien der diagonal verlaufenden Nebenlage durch die Aussparungen in der waagerechten Hauptlage unterbrochen. Dadurch sind die Aussparungen in der Hauptlage ununterbrochene Negativlinien.

Im Ausführungsbeispiel der Fig. 5 bilden die Aussparungen in den waagerecht verlaufenden Linien der Hauptlage des Schulterbereichs 1 eine sehr feine Doppellinie in Negativdarstellung, die wiederum exakt parallel zur geometrischen Mittellinie verläuft. Die Linien der diagonal verlaufenden Nebenlage sind wiederum nicht durchgehend, sondern werden im Kreuzungsbereich mit den Linien der Hauptlage ebenfalls durch die Aussparungen unterbrochen.

In Fig. 6a) wird die Feinstruktur in den Linien des Schulterbereichs 1 durch Aussparungen mit einfacher, aber unterschiedlicher geometrischer Kontur in Form von Kreisen und kurzen Strichen gebildet. Die Aussparungen in einer Linie haben jeweils die gleiche Form einer einfachen geometrischen Figur" während aufeinander folgende Linien jeweils unterschiedliche Figuren als Aussparungen aufweisen.

In Fig. 6b) sind in den Linienstrukturen des Schulterbereichs 1 Negativstrukturen eingebracht, die in aufeinander folgenden Linien abwechselnd Zahlen mit mehreren Ziffern und Buchstaben darstellen, wobei die Buchstaben teilweise Wörter bilden. Zusätzlich sind in Fig. 6b) beispielhaft für weitere mögliche Kombinationen Teile der den Kragen darstellenden Linienstrukturen mit unterschiedlichen Feinstrukturen versehen. In dem mittleren Kragenteil 2 sind den Linien in Negativdarstellung wiedergegebene, also ausgesparte Mittellinien überlagert. Den Linien des linken Kragenteils 3 wurde eine Feinstruktur überlagert, die aus voneinander beabstandeten Aussparungen einfacher länglicher Geometrie besteht.

Auch in Fig. 7 wird die Feinstruktur durch Aussparungen in den gedruckten Linien gebildet, wobei in diesem Ausführungsbeispiel ein aus den Buchstaben "G" und "D" zusammengesetztes Logo in Negativdarstellung wiedergegeben ist. Das Logo ist entlang den mit der Feinstruktur überlagerten Linien in gleichmäßigen Abständen vielfach wiederholt.

In Fig. 8a) ist in den waagerecht verlaufenden Linien des rechten Schulterbereichs 1 eine Feinstruktur eingebracht, die dasselbe Logo wiedergibt wie in Fig. 7. In Fig. 8a) wurde für das Logo jedoch eine Positivdarstellung gewählt, d.h., das Logo ist durch gedruckte Strukturen vor unbedrucktem Umfeld wiedergegeben. Die mit der Feinstruktur überlagerte Linie wird dadurch weit gehend aufgelöst und es bleibt nur eine schmale Randkontur erhalten. Das Logo ist wiederum exakt auf der geometrischen Mittellinie positioniert und entlang der Mittellinie vielfach wiederholt. Anstatt der in Figur 8a) wiedergegebenen Darstellung ist es auch möglich, die mit der Feinstruktur überlagerte Linie vollständig aufzulösen, und den Konturverlauf ihrer Ränder durch Zeichen oder Symbole wiederzugeben, die in ihrer Größe und gegebenenfalls auch in ihrer Strichstärke entsprechend der Breite der aufzulösenden Linie variieren. Ein Beispiel dafür ist in Fig. 8b) dargestellt. Diese Figur gibt einen Ausschnitt aus einer anderen Stichdarstellung als die vorangegangenen Figuren wieder. Der Ausschnitt zeigt in einer vergrößerten Darstellung einen Teil eines Gesichtsportraits, die linke Augenpartie und Haupthaare. Eine der Linien, die Haare bzw. ein Haarbüschel darstellt, ist nicht vollflächig ausgeführt, sondern mit einer Feinstruktur versehen. Die Feinstruktur besteht aus Großbuchstaben in Positivdarstellung, die zusammen den Begriff "Gutenberg" bilden. Die Anordnung und Größe bzw. Höhe der Buchstaben folgt dem Verlauf und der Außenkontur der ursprünglichen Linie, die eine Haarsträhne wiedergibt. Zusätzlich sind vor und nach der Buchstabengruppe sehr feine, quer zur Verlaufsrichtung der Haarsträhne angeordnete Negativlinien eingebracht, die die Haarlinie in kürzere Einzelsegmente unterteilen.

Die erfindungsgemäßen Datenträger sind in keiner Weise auf die in den Ausführungsbeispielen dargestellten Feinstrukturen begrenzt. Im Sinne der Erfindung sind beliebige Variationen und Kombinationen unterschiedlicher Typen und Arten von Feinstrukturen möglich.

In Fig. 9 sind schematisch und in vergrößerter Darstellung als Strukturelemente unterschiedliche Varianten sich kreuzender Linien wiedergegeben. Fig. 9a) entspricht dem Stand der Technik, bei der beide Linien vollflächig gedruckt sind. In den Fig. 9b) und 9c) ist der Kreuzungsbereich in anderer Weise gestaltet. In Fig. 9b) besteht die Feinstruktur darin, dass im Kreuzungsbereich nur eine Linie durchgezogen wiedergegeben wird, während die zweite im Kreuzungsbereich unterbrochen ist und in diesem unterbrochenen Bereich nicht gedruckt wird. Die beiden Teile der unterbrochenen Linie sind so weit voneinander beabstandet, dass sie die erste durchgehende Linie nicht berühren. In der Ausführungsvariante gemäß Fig. 9c) sind beide sich kreuzende Linien im Kreuzungsbereich unterbrochen und exakt die Fläche, die von beiden Linien überstrichen würde, wird ausgespart.

In den Ausführungsvarianten gemäß den Fig. 9d) und 9e) wird eine der beiden sich kreuzenden Linien nicht vollflächig über ihre gesamte Linienbreite wiedergegeben, sondern lediglich entlang ihrer beiden die Linie begrenzenden Ränder, und ein entlang der geometrischen Mittellinie verlaufender Bereich ausgespart. In der Ausführungsform nach Fig. 9e) besitzt der ausgesparte Mittelbereich keine über die gesamte Länge der Linie konstante Breite, sondern verjüngt sich an den Linienenden zu einer Spitze.

In Fig. 9f) ist dargestellt, dass eine Linie in einem Teilabschnitt gefiedert ausgeführt wird. Dabei wird dieser Teilabschnitt nicht vollflächig wiedergegeben, sondern in einzelne feinere Teillinien zerlegt, die eine unterschiedliche Geometrie der Enden der Teillinien aufweisen können. Im in Fig. 9f) wiedergegebenen Beispiel besitzen die Enden der Teillinien rechteckige und spitz zulaufende Geometrien. Die Gesamtbreite der Teillinien sowie der zwischen ihnen liegenden, ausgesparten Abstände entspricht der Linienbreite der ursprünglichen, nicht aufgefiederten Linie.

Die in den Fig. 9b) bis 9f) dargestellten Varianten sind unterschiedliche Arten von Feinstrukturen, die einzeln oder in unterschiedlichen Kombinationen in das Stichtiefdruckbild der erfindungsgemäßen Datenträger integriert werden können.

Durch das erfindungsgemäße Verfahren zur Herstellung von Stichtiefdruckplatten können die vorstehend beschriebenen Ausführungsformen von Linien bzw. Linienkreuzungen und Feinstrukturen mit solcher Feinheit und Präzision ausgeführt werden, dass sie mit konventionellen, aus dem Stand der Technik bekannten Verfahren nicht reproduzierbar sind.

## Patentansprüche

1. Datenträger mit einem im Stichtiefdruckverfahren gedruckten Halbtonbild, das in Stichmanier, d.h. durch unregelmäßige Linienstrukturen dargestellt ist, und sich wiederholende gedruckte Strukturelemente aufweist, **dadurch gekennzeichnet, dass** den Strukturelementen zumindest teilweise Feinstrukturen überlagert sind, die als Aussparungen in den Strukturelementen vorliegen.

2. Datenträger nach Anspruch 1, **dadurch gekennzeichnet, dass** die Strukturelemente Linien sind.

3. Datenträger nach Anspruch 2, **dadurch gekennzeichnet, dass** die Feinstrukturen durch durchgehende oder unterbrochene Bereiche gebildet werden, die sich entlang der Mittellinie der Linien erstrecken, wobei die Ränder der Linien als kontinuierliche, nicht unterbrochene Kontur weitgehend erhalten bleiben.

4. Datenträger nach Anspruch 2, **dadurch gekennzeichnet, dass** durch die Feinstruktur Linienenden gefiedert wiedergegeben werden oder eine Linie zumindest abschnittsweise unter Beibehaltung ihrer ursprünglichen Breite in mehrere voneinander beabstandete, im Wesentlichen parallele Teillinien aufgespalten ist.

5. Datenträger nach Anspruch 1, **dadurch gekennzeichnet, dass** die Strukturelemente sich kreuzende Linien sind.

6. Datenträger nach Anspruch 5, **dadurch gekennzeichnet, dass** die Feinstrukturen durch nicht gedruckte Linienbereiche gebildet werden.

7. Datenträger nach Anspruch 5, **dadurch gekennzeichnet, dass** die sich kreuzenden Linien im Kreuzungsbereich ausgespart sind.

8. Datenträger mit einem im Stichtiefdruckverfahren gedruckten Halbtonbild, das in Stichmanier, d.h. durch unregelmäßige Linienstrukturen dargestellt ist, und sich wiederholende, gedruckte Strukturelemente aufweist, **dadurch gekennzeichnet, dass** den Strukturelementen zumindest teilweise Feinstrukturen überlagert sind, die die Strukturelemente in positiv gedruckte Zeichen oder Symbole auflösen.

9. Datenträger nach Anspruch 8, **dadurch gekennzeichnet, dass** die Strukturelemente Linien sind.

10. Datenträger nach einem der Ansprüche 1 oder 8, **dadurch gekennzeichnet, dass** die Feinstrukturen durch Text, alphanumerische Zeichen, Logos, Symbole, geometrische Figuren oder Kombinationen davon gebildet werden.

11. Datenträger nach mindestens einem der voranstehenden Ansprüche, **dadurch gekennzeichnet, dass** die Feinstrukturen sowohl in Negativdarstellung, d.h. als Aussparungen in bedrucktem Umfeld, als auch in Positivdarstellung wiedergegeben werden.

12. Verfahren zur Umsetzung eines Bildmotivs in eine Stichtiefdruckplatte mit den Schritten
a. Bereitstellen von digitalen ersten Bilddaten, die als Pixeldaten vorliegen und ein Bildmotiv repräsentieren,
b. visuelle Darstellung des Bildmotivs anhand der Pixeldaten,
c. Erzeugen von unregelmäßigen Linienstrukturen, wobei anhand von Vorgaben eines Bedieners die Konturen und Halbtöne des Bildmotivs bereichsweise durch unterschiedliche Linienstrukturen wiedergegeben werden,
d. Speichern der die Linienstrukturen wiedergebenden digitalen zweiten Bilddaten in einem vektorbasierten Datenformat,
e. gegebenenfalls Bearbeiten der einzelnen Linien der Linienstrukturen und Speichern der bearbeiteten zweiten Bilddaten,
f. Steuern einer Präzisionsgraviervorrichtung anhand der bearbeiteten zweiten Bilddaten, in der Weise, dass in der Oberfläche einer Stichtiefdruckplatte den Linienstrukturen entsprechende Vertiefungen erzeugt werden.

13. Verfahren nach Anspruch 12, **dadurch gekennzeichnet, dass** den Linien bei der Bearbeitung in Schritt e zumindest teilweise eine Feinstruktur überlagert wird, durch die die Linien in einzelne in Positivdarstellung wiedergegebene Zeichen oder Symbole aufgelöst werden.

14. Verfahren nach Anspruch 12, **dadurch gekennzeichnet, dass** den Linien oder den Kreuzungsbereichen von Linien bei der Bearbeitung in Schritt e zumindest teilweise eine Feinstruktur überlagert wird, die in den Linien oder Kreuzungsbereichen in Negativdarstellung wiedergegeben wird.

15. Verfahren nach einem der Ansprüche 12 bis 14, **dadurch gekennzeichnet, dass** bei der Steuerung der Gravurmaschine in Schritt f aus einer gegebenen Linienbreite programmgesteuert eine zugehörige Gravurtiefe berechnet wird.

16. Verfahren nach einem der Ansprüche 12 bis 15, **dadurch gekennzeichnet, dass** vom Bediener für eine einzelne Linie oder eine Gruppe von Linien eine bestimmte Gravurtiefe vorgegeben wird.

17. Verfahren nach einem der Ansprüche 14 bis 16, **dadurch gekennzeichnet, dass** mindestens eine Linie nicht vollflächig, sondern mit ausgesparter, nicht gravierter Mittellinie wiedergegeben wird.

18. Verfahren nach einem der Ansprüche 14 bis 17, **dadurch gekennzeichnet, dass** sich kreuzende Linien im Kreuzungsbereich nicht graviert werden.

19. Verfahren nach einem der Ansprüche 14 bis 17, **dadurch gekennzeichnet, dass** von zwei sich kreuzenden Linien im Kreuzungsbereich eine vollständig graviert wird und durchgehend ist, während die andere im Kreuzungsbereich nicht graviert wird und dadurch unterbrochen ist, so dass sich die beiden kreuzenden Linien nicht berühren.

20. Verfahren nach einem der Ansprüche 12 bis 19, **dadurch gekennzeichnet, dass** eine Linie zumindest abschnittsweise gefiedert wiedergegeben wird.

21. Stichtiefdruckplatte, **dadurch gekennzeichnet, dass** sie nach einem Verfahren gemäß einem der Ansprüche 12 bis 20 hergestellt wurde.

22. Verfahren zur Erzeugung eines Bildmotivs mit unregelmäßigen Linienstrukturen mit den Schritten
a. Bereitstellen von digitalen ersten Bilddaten, die als Pixeldaten vorliegen und ein Bildmotiv repräsentieren,
b. visuelle Darstellung des Bildmotivs anhand der Pixeldaten,
c. Erzeugen von unregelmäßigen Linienstrukturen, wobei anhand von Vorgaben eines Bedieners die Konturen und Halbtöne des Bildmotivs bereichsweise durch unterschiedliche Linienstrukturen wiedergegeben werden,
d. Speichern der die Linienstrukturen wiedergebenden digitalen zweiten Bilddaten in einem vektorbasierten Datenformat,
e. gegebenenfalls Bearbeiten der einzelnen Linien der Linienstrukturen,
f. zumindest teilweises Überlagern der Linienstrukturen mit einer Feinstruktur, so dass zumindest eine Linie oder sich kreuzende Linien in Negativdarstellung wiedergegebene Konturen umschließt und Speichern der bearbeiteten zweiten Bilddaten.

23. Verfahren zur Erzeugung eines Bildmotivs mit unregelmäßigen Linienstrukturen mit den Schritten
a. Bereitstellen von digitalen ersten Bilddaten, die als Pixeldaten vorliegen und ein Bildmotiv repräsentieren,
b. visuelle Darstellung des Bildmotivs anhand der Pixeldaten,
c. Erzeugen von unregelmäßigen Linienstrukturen, wobei anhand von Vorgaben eines Bedieners die Konturen und Halbtöne des Bildmotivs bereichsweise durch unterschiedliche Linienstrukturen wiedergegeben werden,
d. Speichern der die Linienstrukturen wiedergebenden digitalen zweiten Bilddaten in einem vektorbasierten Datenformat,
e. gegebenenfalls Bearbeiten der einzelnen Linien der Linienstrukturen,
f. zumindest teilweises Überlagern der Linienstrukturen mit einer Feinstruktur, so dass zumindest eine Linie in Positivdarstellung wiedergegebene Zeichen oder Symbole aufgelöst wird und Speichern der bearbeiteten zweiten Bilddaten.

24. Verfahren nach einem der Ansprüche 13, 14, 22 oder 23, **dadurch gekennzeichnet, dass** die Feinstruktur einen Text, alphanumerische Zeichen, Logos, Symbole oder geometrische Figuren bildet.

25. Verfahren nach einem der Ansprüche 12, 22 oder 23, **dadurch gekennzeichnet, dass** zur Bereitstellung der Pixeldaten in Schritt a ein Bildmotiv digitalisiert wird, wobei das Bildmotiv in einzelne, pixelartige Bildpunkte aufgelöst wird und zu jedem Bildpunkt die Koordinaten und der Grau- oder Farbwert bestimmt und gespeichert wird.

26. Verfahren nach Anspruch 25, **dadurch gekennzeichnet, dass** das Digitalisieren mit einem Scanner, einer Videokamera oder einer Digitalkamera erfolgt.

27. Verfahren nach einem der vorangehenden Verfahrens ansprüche, **dadurch gekennzeichnet, dass** die Pixeldaten elektronisch retuschiert werden.

28. Verfahren nach einem der vorangehenden Verfahrens ansprüche, **dadurch gekennzeichnet, dass** bei der Retusche der Pixeldaten die Kontraste des digitalisierten Bildmotivs zumindest bereichsweise verändert werden.

29. Verfahren nach einem der vorangehenden Verfahrens ansprüche, **dadurch gekennzeichnet, dass** die visuelle Darstellung des Bildmotivs in Schritt b an einem Monitor erfolgt.

30. Verfahren nach einem der vorangehenden Verfahrens ansprüche, **dadurch gekennzeichnet, dass** bei der Erzeugung der Linienstrukturen in Schritt c der Verlauf einer Linie vom Bediener manuell mit Hilfe eines Eingabemediums zur Erfassung zweidimensionaler Koordinaten vorgegeben wird.

31. Verfahren nach Anspruch 30, **dadurch gekennzeichnet, dass** das Eingabemedium eine Computermaus, ein Zeichentableau, ein Trackball oder ein Joystick ist.

32. Verfahren nach einem der vorangehenden Verfahrens ansprüche, **dadurch gekennzeichnet, dass** die Linienstrukturen während ihrer Erzeugung und Bearbeitung in den Schritten c und e unmittelbar und ohne Verzögerung visuell dargestellt werden.

33. Verfahren nach einem der vorangehenden Verfahrens ansprüche, **dadurch gekennzeichnet, dass** der visuellen Darstellung der Linienstrukturen im Hintergrund das durch die Pixeldaten wiedergegebene Bildmotiv überlagert wird.

34. Verfahren nach einem der vorangehenden Verfahrens ansprüche, **dadurch gekennzeichnet, dass** bei der Bearbeitung der Linien in Schritt e ihre Linienstärke variiert wird oder die Geometrie der Linienenden verändert wird.

35. Verfahren nach Anspruch 34, **dadurch gekennzeichnet, dass** Linien halbkreisförmige, rechteckige oder spitz auslaufende Enden erhalten.

36. Verfahren nach einem der vorangehenden Verfahrens ansprüche, **dadurch gekennzeichnet, dass** die Linien bei der Bearbeitung in Schritt e gestreckt, gestaucht oder verzerrt werden.

## Claims

1. A data carrier with a halftone image printed by the intaglio printing method that is represented in the manner of an engraving, i.e. by irregular line structures, and has repetitive printed structural elements, **characterized in that** the structural elements are superimposed at least partly by fine structures present as blank areas in the structural elements.

2. A data carrier according to claim 1, **characterized in that** the structural elements are lines.

3. A data carrier according to claim 2, **characterized in that** the fine structures are formed by continuous or interrupted areas extending along the center line of the lines, the edges of the lines being largely retained as a continuous, uninterrupted contour.

4. A data carrier according to claim 2, **characterized in that** the fine structure causes line endings to be feathered or a line to be split into a plurality of spaced-apart, substantially parallel partial lines at least in certain sections while retaining its original width.

5. A data carrier according to claim 1, **characterized in that** the structural elements are crossing lines.

6. A data carrier according to claim 5, **characterized in that** the fine structures are formed by unprinted line areas.

7. A data carrier according to claim 5, **characterized in that** the crossing lines are left blank in the crossing area.

8. A data carrier with a halftone image printed by the intaglio printing method that is represented in the manner of an engraving, i.e. by irregular line structures, and has repetitive, printed structural elements, **characterized in that** the structural elements are superimposed at least partly by fine structures that resolve the structural elements into positively printed characters or symbols.

9. A data carrier according to claim 8, **characterized in that** the structural elements are lines.

10. A data carrier according to any of claims 1 or 8, **characterized in that** the fine structures are formed by text, alphanumeric characters, logos, symbols, geometrical figures or combinations thereof.

11. A data carrier according to at least one of the above claims, **characterized in that** the fine structures are rendered both in negative representation, i.e. as blank areas in printed surroundings, and in positive representation.

12. A method for converting a picture motif to an intaglio printing plate having the steps:
a. providing digital first image data that are present as pixel data and represent a picture motif,
b. visually displaying the picture motif on the basis of the pixel data,
c. generating irregular line structures, the contours and halftones of the picture motif being rendered by different line structures in certain areas following specifications by an operator,
d. storing the digital second image data rendering the line structures in a vector-based data format,
e. optionally processing the individual lines of the line structures and storing the processed second image data,
f. controlling a precision engraving apparatus on the basis of the processed second image data so as to produce depressions corresponding to the line structures in the surface of an intaglio printing plate.

13. A method according to claim 12, **characterized in that** during processing in step e the lines are superimposed at least partly by a fine structure causing the lines to be resolved into individual characters or symbols rendered in positive representation.

14. A method according to claim 12, **characterized in that** during processing in step e the lines or the crossing areas of lines are superimposed at least partly by a fine structure rendered in negative representation in the lines or crossing areas.

15. A method according to any of claims 12 to 14, **characterized in that** during control of the engraving machine in step f an associated engraving depth is calculated from a given line width with program control.

16. A method according to any of claims 12 to 15, **characterized in that** a certain engraving depth is specified by the operator for a single line or a group of lines.

17. A method according to any of claims 14 to 16, **characterized in that** at least one line is rendered not solidly but with a blank, unengraved center line.

18. A method according to any of claims 14 to 17, **characterized in that** crossing lines are not engraved in the crossing area.

19. A method according to any of claims 14 to 17, **characterized in that** one of two crossing lines is completely engraved and continuous in the crossing area while the other is not engraved and thus interrupted in the crossing area, so that the two crossing lines do not touch.

20. A method according to any of claims 12 to 19, **characterized in that** a line is rendered in feathered fashion at least in certain sections.

21. An intaglio printing plate, **characterized in that** it was produced by a method according to any of claims 12 to 20.

22. A method for producing a picture motif with irregular line structures having the steps:
a. providing digital first image data that are present as pixel data and represent a picture motif,
b. visually displaying the picture motif on the basis of the pixel data,
c. generating irregular line structures, the contours and halftones of the picture motif being rendered by different line structures in certain areas following specifications by an operator,
d. storing the digital second image data rendering the line structures in a vecvector-based data format,
e. optionally processing the individual lines of the line structures,
f. at least partly superimposing the line structures with a fine structure so that at least one line or crossing lines enclose contours rendered in negative representation and storing the processed second image data.

23. A method for producing a picture motif with irregular line structures having the steps:
a. providing digital first image data that are present as pixel data and represent a picture motif,
b. visually displaying the picture motif on the basis of the pixel data,
c. generating irregular line structures, the contours and halftones of the picture motif being rendered by different line structures in certain areas following specifications by an operator,
d. storing the digital second image data rendering the line structures in a vector-based data format,
e. optionally processing the individual lines of the line structures,
f. at least partly superimposing the line structures with a fine structure so that at least one line is resolved into characters or symbols rendered in positive representation and storing the processed second image data.

24. A method according to any of claims 13, 14, 22 or 23, **characterized in that** the fine structure forms a text, alphanumeric characters, logos, symbols or geometrical figures.

25. A method according to any of claims 12, 22 or 23, **characterized in that** a picture motif is digitized for providing the pixel data in step a, the picture motif being resolved into individual, pixel-like image points and the coordinates and gray or color value being determined and stored for each image point.

26. A method according to claim 25, **characterized in that** digitizing is effected with a scanner, a video camera or a digital camera.

27. A method according to any of the above method claims, **characterized in that** the pixel data are retouched electronically.

28. A method according to any of the above method claims, **characterized in that** the contrasts of the digitized picture motif are changed at least in certain areas upon retouching of the pixel data.

29. A method according to any of the above method claims, **characterized in that** the visual display of the picture motif in step b is effected on a monitor.

30. A method according to any of the above method claims, **characterized in that** during generation of the line structures in step c the pattern of a line is specified by the operator manually with the aid of an input medium for detecting two-dimensional coordinates.

31. A method according to claim 30, **characterized in that** the input medium is a computer mouse, a drawing tablet, a trackball or a joystick.

32. A method according to any of the above method claims, **characterized in that** the line structures are visually displayed directly and without delay during their generation and processing in steps c and e.

33. A method according to any of the above method claims, **characterized in that** the visual display of the line structures in the background is superimposed by the picture motif rendered by the pixel data.

34. A method according to any of the above method claims, **characterized in that** during processing of the lines in step e their line thickness is varied or the geometry of the line endings is changed.

35. A method according to claim 34, **characterized in that** lines are given semicircular, rectangular or tapered endings.

36. A method according to any of the above method claims, **characterized in that** the lines are stretched, compressed or distorted during processing in step e.

## Revendications

1. Support de données avec une image en demi-teinte imprimée par un procédé d'héliogravure au trait ou de taille douce, qui est représentée par des traits, c'est-à-dire par des structures linéaires irrégulières, et qui présente des éléments structuraux imprimés se répétant, **caractérisé en ce que** des structures fines chevauchent au moins partiellement les éléments structuraux, lesdites structures fines existant sous forme de blancs dans les éléments structuraux.

2. Support de données selon la revendication 1, **caractérisé en ce que** les éléments structuraux sont des lignes.

3. Support de données selon la revendication 2, **caractérisé en ce que** les structures fines sont formées par des zones continues ou discontinues qui s'étendent le long de la ligne médiane des lignes, les bords des lignes restant en grande partie sous forme de contour continu non interrompu.

4. Support de données selon la revendication 2, **caractérisé en ce que** les extrémités de lignes sont reproduites pennées par la structure fine ou **en ce qu'**une ligne est divisée au moins par tronçons, en conservant sa largeur d'origine, en plusieurs lignes partielles espacées les unes des autres et sensiblement parallèles.

5. Support de données selon la revendication 1, **caractérisé en ce que** les éléments structuraux sont des lignes se croisant.

6. Support de données selon la revendication 5, **caractérisé en ce que** les structures fines sont formées par des zones linéaires non imprimées.

7. Support de données selon la revendication 5, **caractérisé en ce que** les lignes se croisant sont laissées en blanc au niveau de l'intersection.

8. Support de données avec une image en demi-teinte imprimée par un procédé d'héliogravure au trait ou de taille douce, qui est représentée par des traits, c'est-à-dire par des structures linéaires irrégulières, et qui présente des éléments structuraux imprimés se répétant, **caractérisé en ce que** des structures fines chevauchent au moins partiellement les éléments structuraux, lesdites structures fines dissociant les éléments structuraux en signes ou symboles imprimés positivement.

9. Support de données selon la revendication 8, **caractérisé en ce que** les éléments structuraux sont des lignes.

10. Support de données selon l'une des revendications 1 ou 8, **caractérisé en ce que** les structures fines sont formées par du texte, des caractères alphanumériques, des logos, des symboles, des figures géométriques ou des combinaisons de ceux-ci.

11. Support de données selon au moins l'une des revendications précédentes, **caractérisé en ce que** les structures fines sont reproduites non seulement en contraste négatif, c'est-à-dire sous forme de blancs en environnement imprimé, mais aussi en contraste positif.

12. Procédé de transposition d'un motif d'images dans une plaque pour héliogravure au trait ou taille douce avec les étapes suivantes :
a. préparation de premières données d'images numériques qui existent sous forme de données de pixels et représentent un motif d'images,
b. représentation visuelle du motif d'images au moyen des données de pixels,
c. génération de structures linéaires irrégulières, les contours et les demi-teintes du motif d'images étant reproduits par zones par différentes structures linéaires au moyen de directives d'un utilisateur,
d. enregistrement des secondes données d'images numériques reproduisant les structures linéaires en un format de données à base vectorielle,
e. le cas échéant, traitement des lignes individuelles des structures linéaires et enregistrement des secondes données d'images traitées,
f. commande d'un dispositif de gravure de précision au moyen des secondes données d'images traitées, de sorte que des creux correspondant aux structures linéaires soient générés dans la surface d'une plaque pour héliogravure au trait.

13. Procédé selon la revendication 12, **caractérisé en ce qu'**une structure fine est chevauchée au moins partiellement par les lignes lors du traitement à l'étape e, les lignes étant dissociées en signes ou symboles individuels reproduits en contraste positif grâce à la structure fine.

14. Procédé selon la revendication 12, **caractérisé en ce qu'**une structure fine est chevauchée au moins partiellement par les lignes ou par les zones d'intersection des lignes lors du traitement à l'étape e, ladite structure fine étant reproduite en contraste négatif dans les lignes ou dans les zones d'intersection.

15. Procédé selon l'une des revendications 12 à 14, **caractérisé en ce que** lors de la commande de la machine à graver à l'étape f, une profondeur de gravure correspondante est calculée de manière commandée par programme à partir d'une largeur de lignes donnée.

16. Procédé selon l'une des revendications 12 à 15, **caractérisé en ce qu'**une profondeur de gravure définie est spécifiée par l'utilisateur pour une ligne individuelle ou pour un groupe de lignes.

17. Procédé selon l'une des revendications 14 à 16, **caractérisé en ce qu'**au moins une ligne n'est pas reproduite de manière holoédrique sur toute la surface, mais avec une ligne médiane laissée en blanc non gravée.

18. Procédé selon l'une des revendications 14 à 17, **caractérisé en ce que** des lignes se croisant ne sont pas gravées dans la zone de croisement.

19. Procédé selon l'une des revendications 14 à 17, **caractérisé en ce que** de deux lignes se croisant, une est complètement gravée dans la zone de croisement et est continue, tandis que l'autre n'est pas gravée dans la zone de croisement et est ainsi discontinue de sorte à ce que les deux lignes se croisant ne se touchent pas.

20. Procédé selon l'une des revendications 12 à 19, **caractérisé en ce qu'**une ligne est reproduite pennée au moins par tronçons.

21. Plaque pour héliogravure au trait, **caractérisée en ce qu'**elle a été fabriquée selon un procédé selon l'une des revendications 12 à 20.

22. Procédé de génération d'un motif d'images avec des structures linéaires irrégulières, comportant les étapes suivantes :
a. préparation de premières données d'images numériques qui existent sous forme de données de pixels et représentent un motif d'images,
b. représentation visuelle du motif d'images au moyen des données de pixels,
c. génération de structures linéaires irrégulières, les contours et les demi-teintes du motif d'images étant reproduits par zones par différentes structures linéaires au moyen de directives d'un utilisateur,
d. enregistrement des secondes données d'images numériques reproduisant les structures linéaires en un format de données à base vectorielle,
e. le cas échéant, traitement des lignes individuelles des structures linéaires,
f. chevauchement au moins partiel des structures linéaires avec une structure fine de manière qu'au moins une ligne ou des lignes se croisant comprenne des contours reproduits en contraste négatif et enregistrement des secondes données d'images traitées.

23. Procédé de génération d'un motif d'images avec des structures linéaires irrégulières, comportant avec les étapes suivantes :
a. préparation de premières données d'images numériques qui existent sous forme de données de pixels et représentent un motif d'images,
b. représentation visuelle du motif d'images au moyen des données de pixels,
c. génération de structures linéaires irrégulières, les contours et les demi-teintes du motif d'images étant reproduits par zones par différentes structures linéaires au moyen de directives d'un utilisateur,
d. enregistrement des secondes données d'images numériques reproduisant les structures linéaires en un format de données à base vectorielle,
e. le cas échéant, traitement des lignes individuelles des structures linéaires,
f. chevauchement au moins partiel des structures linéaires avec une structure fine, de manière qu'au moins une ligne soit dissociée en signes ou symboles reproduits en contraste positif et enregistrement des secondes données d'images traitées.

24. Procédé selon l'une des revendications 13, 14, 22 ou 23, **caractérisé en ce que** la structure fine forme un texte, des caractères alphanumériques, des logos, des symboles ou des figures géométriques.

25. Procédé selon l'une des revendications 12, 22 ou 23, **caractérisé en ce qu'**un motif d'images est numérisé en vue de la préparation des données de pixels à l'étape a, le motif d'images étant dissocié en points d'images individuels de type pixels et les coordonnées, ainsi que la valeur de gris ou la valeur chromatique étant définies et enregistrées pour chaque point d'images.

26. Procédé selon la revendication 25, **caractérisé en ce que** la numérisation est effectuée à l'aide d'un scanner, d'une caméra vidéo ou d'une caméra numérique.

27. Procédé selon l'une des revendications de procédé précédentes, **caractérisé en ce que** les données de pixels sont retouchées électroniquement.

28. Procédé selon l'une des revendications de procédé précédentes, **caractérisé en ce que** lors de la retouche des données de pixels, les contrastes du motif d'images numérisé sont modifiés au moins par zones.

29. Procédé selon l'une des revendications de procédé précédentes, **caractérisé en ce que** la représentation visuelle du motif d'images à l'étape b s'effectue sur un moniteur.

30. Procédé selon l'une des revendications de procédé précédentes, **caractérisé en ce que** lors de la génération des structures linéaires à l'étape c, le tracé d'une ligne est spécifié manuellement par l'utilisateur à l'aide d'un média d'entrée en vue de l'acquisition de coordonnées bidimensionnelles.

31. Procédé selon la revendication 30, **caractérisé en ce que** le média d'entrée est une souris d'ordinateur, une tablette graphique, une boule de commande ou un manche à balai.

32. Procédé selon l'une des revendications de procédé précédentes, **caractérisé en ce que** les structures linéaires sont représentées visuellement immédiatement et sans délai durant leur génération et leur traitement aux étapes c et e.

33. Procédé selon l'une des revendications de procédé précédentes, **caractérisé en ce que** le motif d'images reproduit par les données de pixels est chevauché en arrière-plan par la représentation visuelle des structures linéaires.

34. Procédé selon l'une des revendications de procédé précédentes, **caractérisé en ce que** lors du traitement des lignes à l'étape e, leur épaisseur de ligne est variée ou la géométrie des extrémités de lignes est modifiée.

35. Procédé selon la revendication 34, **caractérisé en ce que** les lignes disposent d'extrémités semi-circulaires, rectangulaires ou se terminant par une pointe.

36. Procédé selon l'une des revendications de procédé précédentes, **caractérisé en ce que** les lignes sont étirées, écrasées ou déformées lors du traitement à l'étape e.
